# EUROPÄISCHE PATENTSCHRIFT

(11) **EP 0 532 455 B1**
(45) Veröffentlichungstag und Bekanntmachung des Hinweises auf die Patenterteilung: **27.11.1996**
(21) Anmeldenummer: 92810555.0
(22) Anmeldetag: 21.07.1992
(51) Int. Cl.: D06C 15/02, D06B 15/02

(54) **Vorrichtung zum Kalandrieren und/oder Kaschieren von bahnförmigen Materialien und Verwendung der Vorrichtung**
Apparatus for calendering and/or laminating sheet-like textile materials
Installation pour calendrer et/ou laminer des matières textiles en bandes

(30) Priorität: 12.09.1991 CH 2678/91
(43) Veröffentlichungstag der Anmeldung: 17.03.1993
(73) Patentinhaber: SCHAETTI AG, 8304 Wallisellen (CH)
(72) Erfinder: Schaetti, Josef, CH-8304 Wallisellen (CH)
(74) Vertreter: Feldmann, Clarence Paul

(56) Entgegenhaltungen:
- CH-A- 353 320
- CH-A- 363 317
- DE-A- 2 456 921
- DE-B- 1 076 611
- DE-B- 1 124 910
- DE-B- 1 225 373
- GB-A- 965 965

## Beschreibung

Die vorliegende Erfindung betrifft eine Vorrichtung zum Kalandrieren und/oder Kaschieren von bahnförmigen Materialien, mittels Heissversiegelung, mit mindestens einer Anpresskalanderwalze, einer senkrecht darunter angeordneten temperaturgeführten Heizwalze, mindestens einer Kaschierabwicklung, Umlenkwalzen und einer Aufwicklung, wobei die temperaturgeführte Heizwalze einen erheblich grosseren Umfang als die Anpresskalandewalze hat. Die Erfindung betrifft auch die Verwendung einer solchen Vorrichtung.

Vorrichtungen dieser Art sind bekannt. Sie sind oft angegliedert an Pulverbeschichtungsanlagen, die entweder eine Pulverpunktbeschichtungs-, eine Pulverstreu- oder eine Pasten-Punktbeschichtungsmaschine, sowie einen nachgeschalteten Ofen in der Form eines Heizkanales umfassen. Im einfachsten Fall kommt die pulver- oder pastenbeschichtete Materialbahn von der Beschichtungsanlage, während das darauf gesinterte Pulver oder Pasten noch weich ist und läuft zwischen zwei Kalanderwalzen hindurch, wobei das aufgetragene Pulver flachgedrückt, das heisst kalandirert wird und danach über eine oder mehreren Umlenk- und Kühlwalzen zur Aufwicklung geführt wird. Das Resultat ist meist einwandfrei und lässt durch die Geschwindigkeit, mit der die beschichtete Materialbahn geführt wird und durch den Anpressdruck zwischen den zwei Kalanderwalzen beeinflusst.

Aus der DE-B 12 25 373 ist ein Kalander bekannt, bei der statt einer, zwei oder drei Anpresskalanderwalzen vorhanden sind, die von einem Anpressband umschlauft sind. Diese über dem Einlaufspalt angeordnete Vorrichtung ersetzt eine einzige Anpresskalanderwalze und erhöht die Anpresszeit unter Beibehaltung eines hohen Druckes

Sehr viel problematischer ist eine gute, einwandfreie Kaschierung zweier bahnförmiger Materialien zu erreichen. Neben den bereits erwähnten Parametern, nämlich Geschwindigkeit, Spalthöhe und Druck spielen hier noch zusätzlich die Art und Dicke, der zu kaschierenden Materialien und deren Wärmeleitfähigkeit, eine wesentliche Rolle. Bei den bahnförmigen Materialien kann es sich um textile, gewobene oder ungewobene Bahnen aus Natur- oder Kunstfasern handeln, um Vliese, Schaumgummi, Kunststoff-Folien, Natur- oder Kunstleder, Pelze oder Kunstpelze oder dergleichen handeln. Viele dieser Materialien sind ausserordentlich temperatur- und druckempfindlich. Diese Bedingungen stehen oft in direktem Widerspruch zu den Erfordernissen einer einwandfreien heissversiegelten Verbindung. Zwar werden durch die Anmelderin eine grosse Anzahl verschiedenster Pulver auf den Markt gebracht, doch dürften gewisse Mindestwerte nicht unterschritten werden. Die gebäuchlichsten Kunststoffe für die Pulver- und Pastenbeschichtung sind Polyamide, Polyester, Hoch- und Niederdruck Polyaethylene, sowie Aethylenvynylacetat-Copolimerisate. Deren Schmelzpunkt variiert gemäss Messung nach Kofler zwischen cirka 60° und 140° Celsius. Die Bedingungen für eine einwandfreie Heissversiegelung liegen bei Temperaturen zwischen 100° und 180° Celsius, bei einem Druck von 200-4000 gr/cm² und einer Zeit von 4-30 Sekunden.
Während bei einer patchweisen, diskontinuierlichen Heissversiegelung auf einer elektrischen Presse all diese Bedingungen einwandfrei erreichbar sind, liess sich dies kontinuierlich, wie dies auf einer Kalandriervorrichtung erfolgen soll, nur mangelhaft oder gar nicht erreichen, weil die Zeit zwischen den zwei Kalanderwalzen nur einen Bruchteil einer Sekunde ausmacht.
Besonders erschwert wird diese Aufgabe, wenn die Vorrichtung zum Kalandrieren und/oder Kaschieren direkt einer Pulver- oder Pastenbeschichtungsanlage nachgeschaltet ist. Die Fördergeschwindigkeit des bahnförmigen Materials wird hier durch die Beschichtungsanlage vorgegeben und beträgt üblicherwiese zwischen 15-40 m/Min..

Es ist folglich die Aufgabe der vorliegenden Erfindung, eine Vorrichtung der eingangs genannten Art zu schaffen, die insbesondere geeignet ist, um einer Pulver- oder Pastenbeschichtungsanlage nachgeschaltet zu werden und mit der, die Qualität der Verbindung bei der Kaschierung von bahnförmigen Materialien mittels Heissversiegelung verbessert werden soll. Diese Aufgabe löst eine Vorrichtung mit den Merkmalen des Patentanspruches 1.
Die Verwendung der erfindungsgemässen Vorrichtung geht aus den Ansprüchen 11-15 hervor.

In der nachfolgenden Beschreibung ist ein Ausführungsbeispiel der erfindungsgemässen Vorrichtung zum Kalandrieren und/oder Kaschieren von bahnförmigen Materialien und deren Verwendung anhand der beiliegenden Zeichnungen erläutert. Es zeigt:
- Figur 1: eine Gesamtansicht der erfindungsgemässen Vorrichtung, nachgeschaltet einer Pulver- oder Pastenbeschichtungsanlage;
- Figur 2: ein Detail aus der Vorrichtung gemäss Figur 1 in schematischer Darstellung und in grösserem Massstab.
- Figur 3: zeigt schematisch die Verwendung der Vorrichtung beim Kalandrieren;
- Figur 4: dieselbe Darstellung bei der Verwendung der Vorrichtung beim Kaschieren, um zwei Bahnen zusammenzukleben und
- Figur 5: unter Zufügung von zwei zu kaschierenden Materialbahnen.

In der nachfolgenden Beschreibung wird nun nur noch von Pulverbeschichtungsanlagen gesprochen, obwohl auch hier immer auch Pastenbeschichtungsanlagen in Frage kommen. In der Figur 1 ist die erfindungsgemässe Vorrichtung 10 zum Kalandrieren und/oder Kaschieren von bahnförmigen Materialien mittels Heissversiegelung einer Pulverbeschichtungsanlage nachgeschaltet. Die Pulverbeschichtungsanlage selber ist nicht Teil dieser Erfindung. Bei entsprechend reduzierter Geschwindigkeit kann beim Kaschieren der Ofen 5 auch weggelassen werden. Das zu kalandrierende, beziehungsweise zu kaschierende bahnförmige Material kommt von einer Abrollung 1. Das bahnförmige Material wird durch eine Pulverpunktbeschichtungsmaschine 2 hindurchgeführt. Anschliessend fährt das bahnförmige Material durch eine Pulverstreubeschichtungsmaschine 3. Die Pulverpunktbeschichtungsmaschine und die Pulverstreubeschichtungsmaschine 3 werden selbstverständlich nur alternativ verwendet. Es ist aber durchaus üblich, beide Maschinen in einer Anlage zu kombinieren, weil man das Wärmebehandlungsmittel 5 für beide Maschinen verwenden kann. Die nun beschichtete Bahn 4 gelangt anschliessend in einen Sinterofen 5, durch den das beschichtete bahnförmige Material hindurchgeführt wird. Das nun beschichtete bahnförmige Material 4 kann anschliessend entweder nur kalandriert werden oder mit einer ersten Kaschierlage belegt und kaschiert werden oder zusätzlich mit einer zweiten Kaschierlage in einem Arbeitsgang zu einem dreischichtigen bahnförmigen Material verarbeitet werden. Hierauf wird nachfolgend noch detailliert eingegangen werden.

Die eigentliche Kalandrier- und Kaschiervorrichtung 10 ist in einem Maschinengehäuse 20 angeordnet. Dieses besteht aus einer Schweisskonstruktion mit entsprechenden, tragenden Seitenwangen. Zwischen den beiden Seitenwangen des Maschinengehäuses 20 sind eine Vielzahl von Walzen gelagert. Zuoberst erkennt man die Anpresskalanderwalze 11, diese ist üblicherweise eine Stahlwalze, die gegebenenfalls wassergekühlt und/oder teflonisiert sein kann. Senkrecht unter ihr ist eine erheblich grössere Walze angeordnet, die sogenannte Heizwalze 12. Die Heizwalze 12 ist mit Heizmitteln versehen, mittels der die Temperatur in der Walze 12 exakt geführt werden kann. Der Umfang der Heizwalze 12 sollte möglichst gross sein, vorzugsweise einen Umfang von 500-1500mm. Um die Heizwalze 12, ist um mehr als den halben Umfang sich erstreckend, ein Anpressband 13 angeordnet. Das endlose Anpressband 13 ist über mehrere Bandführungswalzen 14 geführt. Die entweder kalandrierte Bahn 8 oder kaschierte Bahn 9 wird anschliessend auf der Aufwicklung 17 aufgerollt.

In der Figur 2 ist die Kalanderwalze 11, mit der ihr gegenüberliegenden Heizwalze 12 und mit dem um die Heizwalze 12 geführte Anpressband 13 gesondert dargestellt, wobei hier die Grössenverhältnisse eher der Realität entsprechen. Die bezüglich der Einlaufrichtung, der zu kaschierenden bahnförmigen Materialien zuvorderst liegende Bandführungswalze 18, ist als Spannwalze realisiert. Mittels ihr wird das Anpressband 13 immer gespannt gehalten. Die Bandführungswalze am anderen Umlenkende des endlosen Anpressbandes 13 ist als Presswalze 19 ausgeführt. Zwischen den beiden äussersten Bandführungswalzen sind mehrere weitere Walzen mit gleichem Durchmesser, wie die beiden vorgenannten Bandführungswalzen angeordnet. Diese sind gleichmässig über den Umfang verteilt. Vorteilhafterweise sind dieses Bandführungswalzen abwechslungsweise als fixe Walzen 14 und als einstellbare Presswalzen 19 ausgestaltet. So lässt sich abwechslungsweise ein gleichmässiger Druck und ein erhöhter spezifischer Druck entlang dem Umfang der Heizwalze 12 realisieren.

Versuche haben gezeigt, dass man das Anpressband 13 vorteilhafterweise aus einem Silikon-beschichteten Glasfasergewebe herstellen kann. Ein solches Gewebe ist möglichst verzugsfrei und schont das Material, der zu kaschierenden Bahnen. Auch ist die Gefahr, dass noch auf das Anpressband gelangende Pulverpartikel an das Anpressband haften bleiben, dadurch reduziert. Dieses Problem tritt bei der Kaschierung jedoch nur in geringem Mass auf. Viel problematischer ist das Anhaften von noch relativ weichem Kunststoffpulver an der Anpresskalanderwalze 11. Daher wird man bevorzugt die Anpresskalanderwalze 11 mit einem Antihaftbelag versehen.

Nachfolgend werden die verschiedenen Verwendungsarten der erfindungsgemässen Vorrichtung beschrieben.

In der Figur 3 ist die einfachste Form der Verwendung, nämlich das Kalandrieren, dargestellt. Das mit einer Beschichtung versehene bahnförmige Material wird hier gerade in den Einlaufspalt zwischen der Anpresskalanderwalze 11 und der Heizwalze 12 hindurchgeführt. Die beschichtete Seite der Bahn 4 liegt dabei oben auf und kommt nur mit der Anpresskalanderwalze 11 in Berührung, welche gekühlt und/oder teflonisiert sein sollte. Das bahnförmige Material 4 kommt dabei in noch heissem Zustand direkt aus dem Sinterofen 5 zur Kalandriervorrichtung 10. Das auf dem bahnförmigen Material aufgesinterte Material ist dabei noch relativ weich.
Unter der Anpresskalanderwalze, die wie beschrieben mit einem Antihaftbelag versehen ist, werden die einzelnen Kunststoffpartikel der Pulverbeschichtung flach gedrückt. Hinter der Anpresskalanderwalze 11 kommt somit die fertig kalandrierte Materialbahn 8 heraus und kann anschliessend auf der Aufwicklung 17 aufgerollt werden. Bei der Verwendung der Vorrichtung 10 als Kalander wird die Anpresskalanderwalze 11 gekühlt, damit im Dauerbetrieb die Anpresskalanderwalze 11 sich nicht zu stark erwärmt.
Auch bei der Verwendung der erfindungsgemässe Vorrichtung zur Erstellung einer zweilagigen Kaschierung führt man eine pulverbeschichtete Materialbahn 4 in den Einlaufspalt zwischen der Anpresskalanderwalze 11 und der Heizwalze 12 hinein. Gleichzeitig wird von einer ersten Kaschierabwicklung 15 eine unbeschichtete Materialbahn als erste Kaschierlage 6 über die Anpresskalanderwalze 11 der beschichteten Bahn 4 zugeführt. Die beiden satt aufeinanderliegenden Materialbahnen 4 und 6 werden danach gemeinsam zwischen dem Anpressband 13 und der Heizwalze 12 um einen möglichst grossen Teil dessen Umfanges gemeinsam geführt. Hierbei wird gleichzeitig von der Heizwalze 12 Wärme auf das zu kaschierende Material geleitet und gleichzeitig ein über längere Zeit andauernder Druck ausgeübt. Der Druck wird jeweils im Bereich der Presswalzen 19 kurzzeitig erhöht. Danach wird die nun kaschierte Materialbahn 9 auf der Aussenseite entlang dem endlosen Anpressband 13 in Richtung zur Aufwicklung 17 hin abgeführt. Bei dieser Verwendung der Vorrichtung wird die Anpresskalanderwalze 11 nicht gekühlt. Im Dauerbetrieb erhält die Anpresskalanderwalze 11 automatisch durch Konvektion annähernd etwa die Temperatur der Heizwalze 12. Die Temperatur der Heizkwalze ist stark abhängig von der Art der zu kaschierenden Materialbahnen 4 und 6, sowie von der Wahl des aufgebrachten Beschichtungspulvers. Sicherlich muss die Temperatur der Heizwalze 12 über dem Schmelzpunkt des Beschichtungmaterialpulvers liegen. Ueblicherweise liegt diese Walzentemperatur zwischen 100° und 250° Celsius. Der Durchmesser der Heizwalze kann beispielsweise 1000mm betragen. Rechnet man nun mit einer Durchlaufgeschwindigkeit von 15m pro Minute und einem Umschlingungswinkel von ungefähr 270°, so ergibt sich bei dieser Vorrichtung eine Berührungszeit von über 9 Sekunden, innert der die Heissversiegelung zwischen den beiden zu kaschierenden Materialbahnen stattfinden kann. Dank dieser langen Berührungszeit kann man entsprechend auch die Temperaturen einstellen. Die Haftfestigkeit, der so heiss versiegelten kaschierten Bahnen, ist erheblich höher, als die bisher üblichen Qualitäten.
Wie Figur 5 zeigt ist es selbstverständlich auch möglich, eine dreilagige Kaschierung herzustellen. Wie bereits vorher beschrieben, wird wiederum die beschichtete Bahn 4 zwischen Heizwalze 12 und Anpresskalanderwalze 11 in den Einlaufspalt der Vorrichtung eingeführt und von einer ersten Kaschierabwicklung 15 eine unbeschichtete Materialbahn 6 über die Anpresskalanderwalze 11 der beschichteten Bahn 4 zugeleitet und nun zusätzlich von einer zweiten Kaschierabwicklung 16 eine zweite Kaschierlage 7 ebenfalls um die Anpresskalanderwalze 11 herum zugeführt. Auf diese Weise kommt die erste, unbeschichtete Kaschierlage 6 zwischen der beschichteten Bahn 4 oder der zweiten Kaschierlage 7 zu liegen. Die zweite Kaschierlage ist eine bereits beschichtete Bahn oder kann vor dem Einlauf in die Walzen noch beschichtet werden. Die unbeschichtete Bahn 6 kommt somit zwischen zwei beschichteten Bahnen 4 und 7 zu liegen. Eine weitere Möglichkeit besteht darin, dass man als bahnförmiges Material 4 ein unbeschichtetes Material nimmt und die zweite Kaschierlage ebenfalls als unbeschichtetes Material zuführt. In diesem Fall ist die erste Kaschierlage 6 eine Folie oder Netz aus heissversiegelbarem Material. Diese Folie 6 kommt dann zwischen den beiden Bahnen 4 und 7 zu liegen und führt zu dessen einwandfreien Verklebung.
Im Gegensatz zur bekannten Kalander- und Kaschiervorrichtung, bei der die zu kaschierenden Bahnen lediglich linienförmig im Bereich der Andrückstelle zwischen Anpresskalanderwalze und Heizwalze zusammengepresst und Wärme zugeführt wird, wird hier die Druckzeit erheblich verlängert und folglich kann sehr viel mehr Wärme der Materialbahn, beziehungsweise dem Pulver oder der Folie oder Netz zugeführt werden. Als Folge hiervon, kann sowohl die Temperatur der Heizwalze gesenkt werden, wie auch der Anpressdruck vermindert werden. Beides führt zu einer Schonung des zu kaschierenden Materials. Folglich kann die erfindungsgemässe Vorrichtung zum Kalandrieren oder Kaschieren von bahnförmigen Materialien mit der Geschwindigkeit einer vorgeschalteten Pulverbeschichtungsanlage gefahren werden.

## Patentansprüche

1. Vorrichtung zum Kalandrieren und/oder Kaschieren (10) von bahnförmigen Materialien (4) mittels Heissversiegelung, mit mindestens einer Anpresskalanderwalze (11), einer senkrecht darunter angeordneten temperaturgeführten Heizwalze (12), mindestens einer Kaschierabwicklung (15), Umlenkwalzen und einer Aufwicklung (17), wobei die temperaturgeführte Heizwalze (12) einen erheblich grösseren Umfang als die Anpresskalanderwalze (11) hat, dadurch gekennzeichnet, dass unterhalb des Einlaufspaltes zwischen Anpresskalanderwalze und Heizwalze um die temperaturgeführte Heizwalze (12) mehrere Bandführungswalzen (14,18,19) angeordnet sind, über die mindestens ein der Anpresskalanderwalze nachgeschaltetes endloses Anpressband (13) geführt ist, welches mindestens um den halben Umfang der Heizwalze (12) sich erstreckend unter Druck an diese angelegt geführt ist.

2. Vorrichtung nach Anspruch 1, dadurch gekennzeichnet, dass eine der beiden äussersten Bandführungswalzen, um welche das Anpressband (13) läuft, eine Spannwalze (18) ist.

3. Vorrichtung nach Anspruch 2, dadurch gekennzeichnet, dass die Spannwalze (18) bezüglich der zu kaschierenden, bahnförmigen Materialien (4,6,7) einlaufseitig angeordnet ist.

4. Vorrichtung nach den Ansprüchen 2 oder 3, dadurch gekennzeichnet, dass die andere äusserste Bandführungswalze, um die das Anpressband (13) läuft, eine einstellbare Presswalze (19) ist.

5. Vorrichtung nach einem der Ansprüche 2 bis 4, dadurch gekennzeichnet, dass die weiteren, zwischen den beiden äussersten Bandführungswalzen (18,19), um die das Anpressband (13) läuft, abwechselnde jeweils eine fixe Bandführungswalze (14) und eine einstellbare als Presswalze (19) wirkende Bandführungswalze ist.

6. Vorrichtung nach Anspruch 1, dadurch gekennzeichnet, dass das endlose Anpressband (13) aus einem Silikon- beschichteten Glasfasergewebe oder Filz gefertigt ist.

7. Vorrichtung nach Anspruch 1, dadurch gekennzeichnet, dass die Heizwalze (12) eine temperaturgeregelte, heizbare Walze ist.

8. Vorrichtung nach Anspruch 1, dadurch gekennzeichnet, dass die Anpresskalanderwalze (11) gekühlt ist.

9. Vorrichtung nach Anspruch 1, dadurch gekennzeichnet, dass zwei Kaschierabwicklungen (15,16) vorgesehen sind.

10. Vorrichtung nach Anspruch 1, dadurch gekennzeichnet, dass die Kalanderwalze (11) mit einer Antihaftbeschichtung versehen ist.

11. Verwendung der Vorrichtung nach einem der Ansprüche 1-10, dadurch gekennzeichnet, dass ein pulver- oder pastenbeschichtetes Band (4) von einer vorgeschalteten Pulver- oder Pastenbeschichtungsanlage kommend durch die nachgeschaltete Vorrichtung (10) geführt wird.

12. Verwendung der Vorrichtung nach Anspruch 11, dadurch gekennzeichnet, dass eine einzige beschichtete Bahn direkt zwischen der Anpresskalanderwalze und der Heizwalze unter Meidung der Durchführung zwischen der Heizwalze und dem endlosen Anpressband hindurchgeführt wird.

13. Verwendung der Vorrichtung nach Anspruch 11, dadurch gekennzeichnet, dass der pulver- oder pastenbeschichteten, von der Pulver- oder Pastenbeschichtungsanlage kommende Bahn (14), von einer ersten Kaschierabwicklung ein zweites unbeschichtetes Band (6) über die Anpresskalanderwalze (11) zugeführt wird und man die beiden Bahnen (4,6) um die Heizwalze (12) zwischen dieser und dem endlosen Anpressband (13) herumführt unter, Regelung der Temperatur und des Druckes und der Geschwindigkeit.

14. Verwendung nach Anspruch 13, dadurch gekennzeichnet, dass man von einer zweiten Kaschierabwicklung (16) eine dritte, bereits beschichtete Bahn (7) gleichzeitig um die Anpresskalanderwalze (11) den beiden anderen Bahnen (4,6) zuführt.

15. Verwendung der Vorrichtung nach mindestens einem der Ansprüche 1-10, dadurch gekennzeichnet, dass eine erste unbeschichtete Bahn direkt in den Einlauf zwischen Anpresskalanderwalze (11) und Heizwalze (12) einführt und von einer ersten Kaschierabwicklung (15) eine Folie oder Netz (6) aus heissversiegelbarem Material und von einer zweiten Kaschierabwicklung (16) eine zweite, unbeschichtete Materialbahn (7) unter Zwischenlage der heissversiegelbaren Folie oder des Netzes über die Anpresskalanderwalze (11) gemeinsam der ersten Materialbahn zuführt und alle drei Schichten gemeinsam zwischen die temperaturgeregelte Heizwalze (12) und dem Anpressband (13) hindurchführt.

## Claims

1. Apparatus for calendering and/or laminating (10) web-like materials (4) by means of heat sealing, having at least one pressure calender roll (11), a temperature-guided heating roller (12) arranged vertically below the latter, at least one laminating take-off device (15), guide rollers and a take-up device (17), the temperature-guided heating roller (12) having a much larger circumference than the pressure calender roll (11), characterized in that below the entrance gap between the pressure calendering roll and the heating roller there are several belt guidance rollers (14, 18, 19) arranged around the temperature-guided heating roller (12) and by means of which is guided an endless pressure belt (13) following the pressure calender roll and which is guided around at least half the circumference of the heating roller (12) and is applied under pressure thereto.

2. Apparatus according to claim 1, characterized in that one of the two outermost belt guidance rollers about which the pressure belt (13) runs is a stretch roller (18).

3. Apparatus according to claim 2, characterized in that the stretch roller (14) is located on the entrance side with respect to the web-like materials (4, 6, 7) to be laminated.

4. Apparatus according to claims 2 or 3, characterized in that the other outermost belt guidance roller about which the pressure belt (13) runs is an adjustable press roller (19).

5. Apparatus according to one of the claims 2 to 4, characterized in that the further belt guidance rollers between the two outermost belt guidance rollers (18) around which passes the pressure belt (13) are alternately in each case a fixed belt guidance roller (14) and an adjustable belt guidance roller acting as a press roller (19).

6. Apparatus according to claim 1, characterized in that the endless pressure belt (13) is made from silicone-coated glass fibre fabric or felt.

7. Apparatus according to claim 1, characterized in that the heating roller (12) is a temperature-regulated, heatable roller.

8. Apparatus according to claim 1, characterized in that the pressure calender roll (11) is cooled.

9. Apparatus according to claim 1, characterized in that there are two laminating take-off devices (15, 16).

10. Apparatus according to claim 1, characterized in that the calender roll (11) is provided with an antiblocking coating.

11. Use of the apparatus according to one of the claims 1 to 10, characterized in that a powder or paste-coated belt (4) coming from an upstream powder or paste coating installation is guided by the following apparatus (10).

12. Use of the apparatus according to claim 11, characterized in that a single, coated web is passed directly between the pressure calender roll and the heating roller, whilst avoiding the passage between the heating roller and the endless pressure belt.

13. Use of the apparatus according to claim 11, characterized in that the powder or paste-coated web (14) coming from the powder or paste coating installation is supplied by a first laminating take-off device with a second, uncoated web (6) by means of the pressure calender roll (11) and the two webs (4, 6) are guided round the heating roller (12) between the latter and the endless pressure belt (13), whilst regulating the temperature, pressure and speed.

14. Use according to claim 13, characterized in that from a second laminating take-off device (16) is supplied a third, already coated web (7), simultaneously around the pressure calender roll (11), to the two other webs (4, 6).

15. Use of the apparatus according to at least one of the claims 1 to 10, characterized in that a first, uncoated web is directly introduced into the entrance between the pressure calender roll (11) and the heating roller (12) and from a first laminating take-off device (15) is supplied a film or net (6) of heat-sealable material and from a second laminating take-off device (16) a second, uncoated material web (7), accompanied by the interposing of the heat-sealable film or net, via the pressure calender roll (11), jointly to the first material web and all three webs are jointly passed between the temperature-regulated heating roller (12) and the pressure belt (13).

## Revendications

1. Dispositif pour calandrer et/ou doubler (10) par thermosoudage des matières textiles (4) en bande, avec au moins un cylindre de pression de calandrage (11), un cylindre de chauffage (12) à température contrôlée, disposé verticalement en dessous, au moins un dévidoir de doublure (15), des cylindres de renvoi et un renvidoir (17), le cylindre de chauffage (12) à température contrôlée possédant une circonférence nettement plus grande que le cylindre de pression de calandrage (11), **caractérisé** en ce que plusieurs cylindres de guidage de bande (14, 18, 19) sont disposés autour du cylindre de chauffage (12) à température contrôlée en dessous de l'emprise d'admission entre le cylindre de pression de calandrage et le cylindre de chauffage, au moins une bande de pression sans fin (13), montée en aval du cylindre de pression de calandrage, étant guidée sur ces cylindres de guidage, bande qui est guidée en application sous pression contre le cylindre de chauffage (12) en s'étendant sur au moins la moitié de la circonférence de ce dernier.

2. Dispositif selon la revendication 1, **caractérisé** en ce qu'un des deux cylindres de guidage de bande les plus extérieurs, autour desquels circule la bande de pression (13), est un cylindre tendeur (18).

3. Dispositif selon la revendication 2, **caractérisé** en ce que le cylindre tendeur (18) est disposé du côté d'entrée des matières textiles (4, 6, 7) en forme de bande à doubler.

4. Dispositif selon la revendication 2 ou 3, **caractérisé** en ce que l'autre cylindre de guidage de bande le plus extérieur, autour duquel circule la bande de pression (13), est un cylindre presseur réglable (19).

5. Dispositif selon une des revendications 2 à 4, **caractérisé** en ce que les autres cylindres de guidage de bande, qui sont disposés entre les deux cylindres les plus extérieurs (18, 19) autour desquels circule la bande de pression (13), sont chaque fois alternativement un cylindre fixe de guidage de bande (14) et un cylindre réglable de guidage de bande jouant le rôle de cylindre presseur (19).

6. Dispositif selon la revendication 1, **caractérisé** en ce que la bande de pression sans fin (13) est réalisée en feutre ou en tissu de fibres de verre enduit de silicone.

7. Dispositif selon la revendication 1, **caractérisé** en ce que le cylindre de chauffage (12) est un cylindre qui peut être chauffé avec une température régulée.

8. Dispositif selon la revendication 1, **caractérisé** en ce que le cylindre de pression de calandrage (11) est refroidi.

9. Dispositif selon la revendication 1, **caractérisé** en ce que deux dévidoirs de doublure (15) sont prévus.

10. Dispositif selon la revendication 1, **caractérisé** en ce que le cylindre de calandrage (11) est pourvu d'un revêtement anti-adhésion.

11. Utilisation du dispositif selon une des revendications 1 à 10, **caractérisée** en ce qu'une bande (4) revêtue de poudre ou de pâte, provenant d'une installation de revêtement par poudre ou de revêtement par pâte montée en amont, est dirigée à travers le dispositif (10) monté en aval.

12. Utilisation du dispositif selon la revendication 11, **caractérisée** en ce qu'une unique bande revêtue est dirigée directement entre le cylindre de pression de calandrage et le cylindre de chauffage, en évitant le passage entre le cylindre de chauffage et la bande de pression sans fin.

13. Utilisation du dispositif selon la revendication 11, **caractérisée** en ce qu'une deuxième bande non revêtue (6), provenant d'un premier dévidoir de doublure, est apportée par l'intermédiaire du cylindre de pression de calandrage (11) à la bande (4) revêtue de poudre ou de pâte qui provient de l'installation de revêtement par poudre ou par pâte, et on fait passer les deux bandes (4, 6) autour du cylindre de chauffage (12), entre ce dernier et la bande de pression sans fin (13), avec régulation de la température, de la pression et de la vitesse.

14. Utilisation selon la revendication 13, **caractérisée** en ce qu'on apporte en même temps aux deux autres bandes (4, 6), autour du cylindre de pression de calandrage (11), une troisième bande déjà revêtue (7) provenant d'un deuxième dévidoir de doublure (16).

15. Utilisation du dispositif selon au moins une des revendications 1 à 10, **caractérisée** en ce qu'une première bande non revêtue est introduite directement dans l'emprise entre le cylindre de pression de calandrage (11) et le cylindre de chauffage (12), et une feuille ou un maillage (6) de matériau thermosoudable, provenant d'un premier dévidoir de doublure (15), ainsi qu'une deuxième bande de matière textile non revêtue (7), provenant d'un deuxième dévidoir de doublure (16), sont conjointement apportées à la première bande de matière textile par l'intermédiaire du cylindre de pression de calandrage (11), avec intercalation de la feuille ou maillage thermosoudable, et les trois couches sont conjointement dirigées entre le cylindre de chauffage (12) à température régulée et la bande de pression (13).
